# DEMANDE DE BREVET EUROPEEN

(11) **EP 1 041 535 A1**
(43) Date de publication de la demande: **04.10.2000**
(21) Numéro de dépôt: 99106457.7
(22) Date de dépôt: 30.03.1999
(51) Int. Cl.: G09G 3/36

(54) **Dispositif de commande d'un dispositif LCD ayant au moins un niveau de couleur**

(71) Demandeur: EM Microelectronic-Marin SA, 2074 Marin (CH)
(72) Inventeur: Maas, Ulrich, 2575 Gerolfingen (CH)
(74) Mandataire: Laurent, Jean

(57) **Abrégé**

La présente invention concerne un dispositif de commande (30) d'un dispositif LCD (32) ayant une couleur, comprenant : une unité de traitement (44) pouvant fournir un signal binaire (B0) relatif à une information; et un bloc de commande (40) pouvant fournir au dispositif LCD une tension de commande (OUTPUT1) pour afficher l'information. Ce dispositif est caractérisé en ce que : l'unité de traitement peut fournir un deuxième signal binaire (D0a) représentant la valeur moyenne (VRMSa) de la tension de commande (OUTPUT1) à fournir au dispositif LCD pour commander l'affichage de la couleur; en ce qu'il comprend un bloc de commande de couleur (33) pouvant fournir un signal analogique (VON0) dont la valeur moyenne est égale à la valeur moyenne (VRMSa); et en ce que le bloc de commande (40) peut fournir le signal analogique sous la forme de la tension de commande (OUTPUT1), pour commander l'affichage de l'information avec la couleur.

## Description

La présente invention concerne le domaine technique des dispositifs de commande de dispositifs d'affichage à cristal liquide (LCD) ayant au moins un niveau de couleur.

Dans la suite de la présente description, un dispositif d'affichage à cristal liquide sera désigné par la référence LCD (acronyme provenant de l'anglais « Liquid Crystal Device »). Dans la présente description, un « niveau de couleur » désignera : une couleur dans le cas où le dispositif LCD permet d'afficher une information avec une ou plusieurs couleurs; et un niveau de gris dans le cas où le dispositif LCD permet d'afficher une information avec un ou plusieurs niveaux de gris.

De façon classique, un dispositif LCD comprend une matrice d'électrodes de rangées et d'électrodes de colonnes, chacune des intersections de cette matrice étant connectée à une plage de contact destinée à être connectée à un dispositif de commande.

En se référant à la figure 1 de la présente description, la demande de brevet japonais No 9171376 décrit un dispositif de commande 1 connecté à un dispositif LCD 3 de type susmentionné. Le dispositif de commande 1 comprend des moyens de commutation 5, un bloc de commande 9 et des lignes de connexion 7.

Pour réduire le nombre de connexions entre le dispositif de commande 1 et le dispositif LCD 3, la commande des électrodes du dispositif LCD 3 est communément multiplexée. Ainsi chaque plage de contact est connectée, d'une part, à quatre électrodes du dispositif LCD 3 et, d'autre part, à l'un des moyens de commutation 5 qui sont eux-mêmes connectés au bloc de commande 9, par l'intermédiaire des lignes de connexion 7. Le bloc de commande peut ainsi fournir une tension propre à commander séquentiellement les quatre électrodes, via ce moyen de commutation, cette plage de contact et ces lignes de connexion.

Une telle tension de commande comprend quatre phases associées aux quatre électrodes et, pour chacune des phases, est égale à un niveau haut VON (respectivement à un niveau bas VOFF) pendant une période d'activation (respectivement pendant une période de désactivation).

Dans le cas où le dispositif LCD 3 est de type à plusieurs niveaux de gris, le dispositif de commande 1 met en oeuvre la technique dite FRC (acronyme provenant de l'anglais « Frame Rate Control ») qui est largement connue dans l'art antérieur, notamment dans le brevet US 5,774,101. Cette technique consiste à réaliser l'affichage d'un niveau de gris désiré, en fournissant une tension de commande comprenant plusieurs trames ayant un rapport cyclique prédéterminé, de sorte que cette tension a une valeur moyenne VRMS correspondant au niveau de gris désiré. Le nombre de trames dépend du nombre de niveaux de gris associés au dispositif LCD 3.

De façon plus détaillée, en se référant à la figure 2A de la présente invention, le document GB 2.186.414 décrit un bloc de commande 10 pouvant fournir une commande d'un dispositif LCD à plusieurs niveaux de gris, selon la technique FRC, et au cours de quatre phases de multiplexage. Le bloc de commande 10 comprend un compteur 11, un générateur d'impulsions 13, une mémoire 15, quatre portes ET 17, une porte OU 19 et une porte de transmission 18. La figure 2B de la présente description représente 21 chronogrammes de signaux associés au bloc de commande 10.

Le compteur 11 est commandé par un signal d'horloge CLK (représenté en figure 2B) pour fournir quatre signaux binaires Q0 à Q3. On note en figure 2B que la référence T désigne une période prédéterminée correspondant à seize impulsions d'horloge du signal CLK, de sorte que seize trames sont utilisées pour réaliser l'affichage d'une teinte de gris selon la technique FRC.

Le générateur d'impulsions 13 commandé par les signaux Q0 à Q3 pour fournir quatre signaux P0 à P3 (représentés en figure 2B) dont les rapports cycliques sont égaux respectivement à T/16, T/8, T/4 et T/2.

La mémoire 15 contient des données numériques converties à partir des données analogiques représentant un niveau de gris, et fournit quatre signaux de sortie binaires M0 à M3, ces quatre signaux pouvant représenter seize valeurs distinctes (représentés en figure 2B) correspondant à seize niveaux de gris différents.

Les portes ET 17 reçoivent, d'une part, les signaux M0 à M3 respectivement et, d'autre part, les signaux P0 à P3 respectivement, et fournissent des signaux à la porte OU 19. Cette dernière fournit ainsi un signal de sortie sélectionné parmi seize signaux ayant des rapports cycliques différents les uns des autres (comme le représente la figure 2B), en fonction des données contenues dans la mémoire 15.

La porte de transmission 18 reçoit des signaux VON et VOFF et le signal de sortie de la porte OU 19, et fournit une tension de commande D égale à VON ou VOFF en fonction du signal de sortie de la porte OU 19, cette tension D étant destinée à commander l'affichage désiré.

Un inconvénient du bloc de commande 10 est qu'il est nécessaire, pour obtenir un niveau de gris désiré avec une résolution suffisante, de fournir un nombre plus élevé de trames, ce qui implique que la fréquence du système LCD doit être plus élevée. Il en résulte une consommation élevée en puissance électrique, ce qui va donc à l'encontre des contraintes de certaines applications telles que les applications basse-tension utilisées notamment dans l'industrie horlogère.

Un autre inconvénient du bloc de commande 10 est que la fourniture d'une tension de commande à huit trames conduit à la fourniture de huit valeurs VRMS qui sont sensiblement équidistantes les unes des autres. Or la valeur VRMS de l'un des niveaux de gris peut être comprise entre deux valeurs consécutives, de sorte que l'affichage de ce niveau nécessite une plus grande résolution, ce qui conduit à augmenter le nombre de trames, c'est-à-dire la consommation de puissance électrique.

Un autre inconvénient du bloc de commande 10 est que la valeur VRMS varie sous l'effet de la température. Ainsi la fourniture de la tension de commande avec le même rapport cyclique, mais à deux températures différentes, ne conduit pas à l'affichage du même niveau de gris.

Un autre inconvénient du bloc de commande 10 est qu'il faut modifier le contenu de la mémoire 15 au début de chaque trame, ce qui implique une consommation de puissance électrique supplémentaire.

Un objet de la présente invention est de prévoir un dispositif de commande d'un dispositif LCD à plusieurs niveaux de couleurs, ce dispositif palliant les inconvénients susmentionnés, notamment pouvant commander l'affichage d'un niveau de gris en occasionnant une faible consommation de puissance électrique.

Un autre objet de la présente invention est de prévoir un tel dispositif de commande adaptable à un dispositif LCD comprenant des électrodes en forme de segments et/ou de symboles.

Un autre objet de la présente invention est de prévoir un dispositif de commande pouvant être réalisé dans une application horlogère (c'est-à-dire un dispositif fonctionnant à une tension de l'ordre de 1.5V).

Ces objets, ainsi que d'autres, sont atteints par le dispositif de commande selon la revendication 1.

Un avantage du dispositif de commande est de fournir, au dispositif LCD à plusieurs niveaux de couleurs, une tension de commande ayant une valeur moyenne égale à la valeur VRMS du niveau de couleur que l'on souhaite afficher, au cours d'une seule phase de multiplexage, et non au terme d'une série de plusieurs phases selon la technique FRC classique. Il en résulte une réduction notable de la consommation de puissance électrique.

Un autre avantage du dispositif de commande est de fournir l'affichage du niveau de couleur désirée avec une grande résolution, cette dernière pouvant être augmentée par une augmentation du nombre de bits dans le bloc mémoire, et non en augmentant le nombre de trames selon la technique FRC classique.

Un avantage du bloc mémoire est de permettre la fourniture d'une définition globale des niveaux de couleurs, ce qui permet de réaliser facilement un changement de niveau de couleurs affichés.

Un avantage des registres du bloc de commande est que, dans le cas de l'affichage permanent d'une image, les contenus de ces registres sont inchangés au cours du temps (et non pas modifiés périodiquement selon la technique FRC classique). Il en résulte également une réduction de la consommation de puissance électrique.

Un autre avantage des registres du bloc de commande est que, pour afficher une nouvelle image, il suffit de changer les contenus de ces registres pour modifier les allocations des niveaux de couleurs aux différentes électrodes du dispositif LCD. Il résulte d'une telle modification des contenus de ces registres l'affichage immédiat de la nouvelle image.

Ces objets, caractéristiques et avantages, ainsi que d'autres, de la présente invention apparaîtront plus clairement à la lecture de la description détaillée de deux modes de réalisation de l'invention, donnés à titre d'exemple uniquement, en relation avec les figures jointes, parmi lesquelles :
- la figure 1 déjà citée représente un premier dispositif de commande classique associé à un dispositif LCD classique;
- la figure 2A déjà citée représente un deuxième dispositif de commande classique;
- la figure 2B déjà citée représente des chronogrammes de signaux électriques présents dans le dispositif de commande de la figure 2A;
- la figure 3 représente sous forme de blocs un premier mode de réalisation du dispositif de commande selon la présente invention;
- la figure 4 représente de façon détaillée un premier bloc du dispositif de commande de la figure 3;
- la figure 5A représente de façon détaillée un deuxième bloc du dispositif de commande de la figure 3;
- la figure 5B représente de façon plus détaillée l'un des sous-blocs de la figure 5A;
- la figure 6A représente de façon détaillée un troisième bloc du dispositif de commande de la figure 3;
- la figure 6B représente de façon plus détaillée l'un des sous-blocs de la figure 6A;
- la figure 7 représente de façon détaillée un quatrième bloc du dispositif de commande de la figure 3;
- la figure 8 représente quinze chronogrammes de signaux électriques présents dans le dispositif de commande de la figure 3; et
- la figure 9 représente un deuxième mode de réalisation du dispositif de commande selon la présente invention.

En se référant à la figure 3, un dispositif de commande 30 est destiné à commander un dispositif LCD 32 comprenant au moins un niveau de couleur.

Le dispositif LCD 32 comprend des premières électrodes et des deuxièmes électrodes (ou électrodes de substrat) agencées en regard les unes des autres, comme cela est connu en soi. On note que la commande des électrodes de substrat du dispositif LCD 32 est réalisée de façon classique.

Dans la suite de la description, et à titre d'exemple uniquement, le dispositif LCD 32 permet d'afficher une information avec une ou quatre couleurs (on notera que le dispositif de commande 30 peut être adapté pour un dispositif LCD à M niveaux de couleur, M étant un nombre entier supérieur ou égal à 1). De préférence, le dispositif LCD 32 est formé par celui commercialisé par la société Wintek sous la référence ECB 582.901 VO1 EMU968A. On a reporté dans la table 1 ci-après les valeurs VRMS des tensions de commande associées aux couleurs pouvant être affichées par un tel dispositif LCD.

**Table 1**

| VRMS (V) | Couleur |
|---|---|
| 1.50 | noir |
| 1.68 | orange foncé |
| 1.71 | orange |
| 1.79 | blanc |
| 1.85 | vert |
| 1.92 | vert foncé |

En outre, le dispositif LCD 32 peut être de préférence agencée pour pouvoir être commandé de façon multiplexée. Dans la suite de la description, et à titre d'exemple uniquement, le taux de multiplexage est égal à 4. Toutefois, on notera que le dispositif de commande 30 peut être adaptée pour fournir une commande avec un taux de multiplexage égal à N, N étant un nombre entier supérieur ou égal à 1 (le cas N=1 correspond au cas d'une commande non-multiplexée).

Le dispositif de commande 30 comprend une unité de traitement 44 et un bloc de commande 40.

L'unité de traitement 44 peut fournir au bloc mémoire 34, via un bus de liaison périphérique, des données D0a à D4d associées aux couleurs et représentant les valeurs moyennes d'une tensions de commande OUTPUT1 à fournir au dispositif LCD 32 pour commander l'affichage de l'une des couleurs. L'unité de traitement 44 peut fournir en outre au bloc de commande 40, via un bus de liaison périphérique, des données binaires B0 à B7 relatives à une information à afficher.

Dans le cas représenté en figure 3, l'unité de traitement 44 peut en outre fournir un signal d'horloge CLK, un signal de synchronisation SYN, un signal de base FR et quatre signaux de multiplexage φ1 à φ4.

Le signal SYN est formé à partir du signal d'horloge CLK, et a la forme d'un signal carré permettant de synchroniser le cycle associé au bloc de modulation 36 et celui associé au multiplexage. On note que, dans le cas d'une résolution de 32 bits, la fréquence f_{CLK} du signal CLK et la fréquence f_{SYN} du signal SYN sont liées par la relation suivante : f_{CLK} = 32*f_{SYN}.

Le signal de base FR a la forme d'un signal carré ayant une période T de sorte que, au cours de la deuxième demi-période d'un cycle du signal FR, les polarités des tensions de commande fournies au dispositif LCD 32 sont inversées par rapport à celles des tensions fournies au cours de la première demi-période de ce cycle.

Les quatre signaux de multiplexage φ1 à φ4 ont la forme de quatre signaux carrés de période égale à T/2, et déphasés de T/8 entre eux. Ainsi, les signaux φ1 à φ4 correspondent respectivement aux quatre phases successives d'un cycle complet de multiplexage.

Le dispositif de commande 30 comprend également une source d'alimentation 42 pouvant fournir quatre tensions constantes V0 (tension de référence), V1, V2 et V3. On note que le nombre de tensions constantes fournies dépend du taux de multiplexage.

Le bloc de commande 40 peut, en réponse aux données binaires B0 à B7 de l'unité de traitement 44, fournir au dispositif LCD 32 la tension de commande OUTPUT1 pour afficher ladite information avec la couleur désirée.

A cet effet, le dispositif de commande 30 comprend en outre un bloc de commande de niveau de couleur 33 pouvant, en réponse aux données binaires D0a à D4d, fournir quatre signaux analogiques VON0 à VON3 dont les valeurs moyennes sont égales à celles représentées par les données D0a à D4d. Et le bloc de commande 40 peut, en réponse aux données binaires B0 à B7 et aux signaux analogiques VON0 à VON3, fournir l'un des signaux analogiques VON0 à VON3 sous la forme de la tension de commande OUTPUT1, pour commander l'affichage de ladite information avec la couleur correspondant à ce signal.

De façon plus précise, le bloc de commande de niveau de couleur 33 comprend, connectés en série, un bloc mémoire 34, un bloc de modulation 36, un bloc de conversion 38 et un bloc de commande 40.

Le bloc mémoire 34 peut recevoir les données binaires D0a à D4d de l'unité de traitement 44, les contenir, et les fournir au bloc de modulation 36. Ces données numériques représentent les valeurs VRMS correspondant à des couleurs disponibles que l'on peut afficher sur le dispositif LCD 32.

A cet effet, et en se référant à la figure 4, le bloc mémoire 34 comprend quatre sous-blocs mémoire 34a à 34d qui sont formés chacun d'un registre à cinq bits pouvant contenir les données binaires représentant la valeur VRMS d'une couleur. Dans cet exemple, le sous-bloc mémoire 34a (34b, 34c, 34d, respectivement) contient les cinq données binaires D0a à D4a (D0b à D4b, D0c à D4c, D0d à D4d, respectivement) représentant la valeur VRMS d'une première (deuxième, troisième, quatrième, respectivement) couleur, cette valeur étant désignée VRMSa (VRMSb, VRMSc, VRMSd, respectivement) dans la suite de la description. On note que les valeurs VRMSa, VRMSb, VRMSc, VRMSd sont définies avec une résolution de 32 bits (c'est-à-dire 2⁵). Il va de soi que le nombre de couleurs (c'est-à-dire le nombre de registres) et que le nombre de bits de chaque registre ne sont cités qu'à titre d'exemple uniquement.

Le bloc de modulation 36 peut, en réponse au signal d'horloge CLK et aux données D0a à D4d du bloc mémoire 34, fournir quatre signaux binaires modulés EO à E3 ayant des rapports cycliques représentatifs des valeurs moyennes associées aux quatre couleurs respectives. Dans l'exemple représenté en figure 3, le bloc de modulation 36 peut recevoir les signaux D0a à D4d du bloc mémoire 34, ainsi que le signal d'horloge CLK et le signal de synchronisation SYN de l'unité de traitement 44. En réponse, le bloc de modulation 36 peut fournir les signaux binaires E0 à E3 au bloc de conversion 38, de sorte que les signaux E0 à E3 ont des périodes égales à celle d'une phase de multiplexage, et des rapport cycliques correspondant respectivement aux valeurs VRMSa à VRMSd. Il va de soi que le nombre de signaux fournis par le bloc de modulation 36 est égal au nombre de couleurs disponibles dont les valeurs VRMS sont représentées dans le bloc mémoire 34.

A cet effet, et en se référant à la figure 5A, le bloc de modulation 36 comprend quatre sous-blocs de modulation 36a à 36d pouvant recevoir les signaux SYN, CLK et D0a à D4d, et fournir respectivement les signaux E0 à E3, à partir de la technique de modulation de largeur d'impulsion dite PWM (acronyme provenant de l'anglais « Pulse-Width Modulation »).

La figure 5B représente de façon plus détaillée le sous-bloc de modulation 36a qui comprend, connectés en série, un compteur 60 à cinq bits commandé par le signal CLK et le signal SYN, et un comparateur numérique 61 recevant les données D0a à D4a. On note que le nombre de bits du compteur 60 est directement lié à celui du registre du sous-bloc mémoire 34a.

On va brièvement décrire le fonctionnement du sous-bloc de modulation 36a. Le compteur 60 est initialisé par un front négatif du signal SYN, de sorte que le sous-bloc de modulation 36a fonctionne cycliquement et que le début d'un cycle de modulation correspond au début d'un cycle de multiplexage (c'est-à-dire le front montant du signal de multiplexage φ1). L'état du compteur 60 est ensuite comparé à la valeur provenant du sous-bloc mémoire 34a. Au-dessous de cette valeur (respectivement au-dessus de cette valeur), le comparateur 61 fournit la tension E0 égale à un état haut « 1 » (respectivement à un état bas « 0 »).

Le bloc de conversion 38 peut, en réponse aux signaux binaires modulés E0 à E3 et aux tensions d'alimentation V0 à V3, fournir les signaux analogiques V0N0 à V0N3 associés aux quatre couleurs respectives. Dans l'exemple représenté en figure 3, le bloc de conversion 38 peut recevoir les signaux numériques E0 à E3 du bloc de modulation 36, ainsi que les tensions d'alimentation V0 (tension de référence), V1, V2 et V3 de la source d'alimentation 42. En réponse, le bloc de conversion 38 peut fournir au bloc de commande 40 les signaux analogiques VON0 à VON3 ayant des valeurs moyennes représentant respectivement aux quatre valeurs VRMS contenues dans le bloc mémoire 34 et des périodes égales à celle du signal FR (il va de soi que le nombre de signaux fournis par le bloc de conversion 38 est égal au nombre de couleurs disponibles dont les valeurs VRMS sont représentées dans le bloc mémoire 34).

A cet effet, et en se référant à la figure 6A, le bloc de conversion 38 comprend quatre sous-blocs de conversion 38a à 38d qui peuvent : recevoir chacun les signaux FR, V0 à V3, et respectivement les signaux E0 à E3; et fournir respectivement les signaux VON0 à VON3.

La figure 6B représente de façon plus détaillée le sous-bloc de conversion 38a qui comprend : deux moyens de décalage de niveau 63 et 64; une porte NON-ET 65; une porte NON-OU 66; deux portes ET 67 et 68; et deux inverseurs « a » et « b » comprenant chacun un transistor PMOS 69a et 69b, respectivement, et un transistor NMOS 70a et 720b, respectivement. Le moyen de décalage de niveau 63 peut recevoir le signal FR et fournit une tension Q1 aux portes 65, 66 et 67, et une tension $\overline{\text{Q}}$1 à la porte 68. Le moyen de décalage de niveau 64 peut recevoir le signal E0 et fournit une tension Q2 aux portes 65, 66 et 68, et une tension $\overline{\text{Q}}$2 à la porte 67. Les portes 65 à 68 commandent respectivement les transistors 69b, 69a, 70a et 70b. L'inverseur « a » est connecté entre les tensions V1 et V2, et l'inverseur « b » est connecté entre les tensions V0 et V3. Le point de raccordement entre les transistors 69a et 70a est connecté au point de raccordement entre les transistors 69b et 70b, et fournit la tension VON0.

On va maintenant décrire brièvement le fonctionnement du sous-bloc de conversion 38a. Quand la tension E0 vaut « 0 » (respectivement « 1 »), la tension VON0 est égale à un niveau « VOFF » égal à V2-V1 (respectivement « VON» égal à V3-V0).

En se référant à nouveau à la figure 3, le bloc de commande 40 reçoit les quatre signaux analogiques VON0 à VON3 et en réponse fournit des tensions de commande pouvant réaliser la commande du dispositif LCD 32, c'est-à-dire l'activation et la désactivation de chaque segment du dispositif LCD 32 pour réaliser l'affichage de la couleur désirée. A cet effet, le bloc de commande 40 comprend une pluralité de sous-blocs de commande 401, chaque sous-bloc étant connecté à l'une des plages de contact du dispositif LCD 32.

La figure 7 représente de façon détaillée l'un des sous-blocs de commande 401 associé à la plage de contact SEG1, et comprenant deux commutateurs électroniques 72 et 73, et quatre paires de registres à deux bits 75 à 78 (il va de soi que le nombre de bits des registres 75 à 78 correspond au nombre maximal de couleurs disponibles dont les valeurs VRMS sont contenues dans le bloc mémoire 34). On note que la tension de commande OUTPUT1 est associée à la plage de contact SEG1.

Les registres 75 à 78 sont associés respectivement aux quatre électrodes de la plage de contact SEG1 (le taux de multiplexage étant égal à 4 dans cet exemple). Le registre 75 (76, 77 et 78 respectivement) peut contenir les données binaires B0 et B1 (B2 et B3, B4 et B5, B6 et B7 respectivement) validant, parmi les quatre couleurs disponibles, la couleur à afficher pour les quatre électrodes de la plage de contact SEG1. A titre d'exemple, on a reporté dans la table 2 les correspondances entre les valeurs des données Bi (i = 0, 2, 4, 6) et Bj (j = 1, 3, 5, 7) et les valeurs VRMSk (k = a, b, c, d) représentant les couleurs contenues dans le sous-bloc mémoire 34k, que l'on souhaite afficher.

**Table 2**

| Bi (i = 0, 2, 4, 6) | Bj (j = 1, 3, 5, 7) | VRMSk |
|---|---|---|
| 0 | 0 | VRMSa |
| 0 | 1 | VRMSb |
| 1 | 0 | VRMSc |
| 1 | 1 | VRMSd |

Le commutateur 73 peut recevoir les quatre signaux de multiplexage φ1 à φ4 en tant que signal de commande et, en réponse, fournir les contenus des quatre registres 75 à 78 sous la forme d'un signal S, au cours des quatre phases de multiplexage respectives.

Le commutateur 72 peut recevoir les quatre signaux VON0 à VON3, ainsi le signal S en tant que signal de commande et, en réponse, fournir la tension OUTPUT1 par la borne SEG1. A cet effet, le commutateur 72 comprend quatre portes de transmission pouvant recevoir respectivement les signaux VON0 à VON3, être commandées par le signal S et, en réponse, fournir la tension OUTPUT1.

On va décrire brièvement le fonctionnement du sous-bloc de commande 401. A chaque phase de multiplexage, deux bits de données différents peuvent être sélectionnés à partir des registres 75 à 78, et ces données sélectionnent à leur tour l'un des quatre signaux VON0 à VON3. Ainsi, l'un quelconque des quatre signaux VON0 à VON3 peut être fourni au cours de l'une quelconque des quatre phases de multiplexage, ce qui permet de commander l'affichage de l'une quelconque des quatre couleurs disponibles au cours de ces phases. Par exemple, dans le cas où le contenu du registre 76 vaut « 10 », la couleur correspondant à la valeur VRMS contenue sous forme numérique dans le sous-bloc mémoire 34c est affichée au cours de la deuxième phase de multiplexage. On note qu'une telle correspondance est liée à la structure du commutateur 72

On va maintenant décrire le fonctionnement du dispositif de commande 30, en se référant à la figure 8 qui représente quinze chronogrammes 81 à 95 des signaux SYN, FR, φ1 à φ4, E0 à E3, VON0 à VON3 et OUTPUT1.

A un instant initial t0, l'unité de traitement 44 commande le bloc mémoire 34 de sorte que ce dernier contient sous forme numérique la valeur VRMS correspondant à quatre couleurs.

A l'instant t0 également, le signal φ1 passe d'un état « 0 » à un état « 1 », ce qui débute un cycle de quatre phases de multiplexage au cours desquelles sont commandés successivement les quatre segments connectés à la borne de contact SEG1. La première phase de multiplexage est comprise entre l'instant t0 et un instant t1, la deuxième phase de multiplexage est comprise entre l'instant t1 et un instant t2, la troisième phase de multiplexage est comprise entre l'instant t2 et un instant t3, et la quatrième phase de multiplexage est comprise entre l'instant t3 et un instant t4.

A l'instant t0 également, le signal FR passent de l'état « 0 » à l'état « 1 », ce qui débute un cycle de modulation. Ainsi, entre les instants t0 et t1, le bloc de modulation 36 fournit au bloc de conversion 38 les tensions E0 à E3, de sorte que ces dernières sont égales à l'état « 0 » ou « 1 » avec des rapports cycliques spécifiques représentant les valeurs VRMS des quatre couleurs respectives. Dans le cas représenté en figure 8, les rapports cycliques des tensions E0 à E3 valent respectivement 80 %, 50 %, 20 % et 0 %.

En réponse, le bloc de conversion 38 fournit au bloc de commande 40 les tensions analogiques VON0 à VON3, de sorte que ces dernières ont des rapports cycliques égaux à ceux des tensions E0 à E3, respectivement.

Au cours de chacune des quatre phases de multiplexage, la valeur de la tension de commande OUTPUT1 dépend des valeurs contenues dans les registres 75 à 78 du bloc de commande 40. Dans le cas représenté en figure 8, les données binaires B0 et B1 contenues dans le registre 75 valent respectivement (0, 0), de sorte que, au cours de la première phase de multiplexage, la tension de commande OUTPUT1 est égale alors à la tension VON0 dont la valeur moyenne est égale à VRMSa. Ainsi, au cours de la première phase de multiplexage, la couleur affichée par le premier segment correspond à la première couleur. De même, au cours de la deuxième phase de multiplexage, la couleur affichée par le deuxième segment correspond à la deuxième couleur; au cours de la troisième phase de multiplexage, la couleur affichée par le troisième segment correspond à la troisième couleur; et, au cours de la quatrième phase de multiplexage, la couleur affichée par le quatrième segment correspond à la quatrième couleur.

A l'instant t4, la situation est analogue à celle de l'instant t0, et se répète, ce qui débute un nouveau cycle de multiplexage. Toutefois, au cours de ce nouveau cycle, toutes les polarités des tensions sont inversées par rapport à celles du cycle précédent, afin d'éviter une altération du dispositif LCD 32, comme cela est connu en soi.

Il va de soi pour l'homme de l'art que la description détaillée ci-dessus peut subir diverses modifications sans sortir du cadre de la présente invention.

A titre de perfectionnement, le dispositif de commande selon la présente invention peut corriger l'effet de la température sur les valeurs VRMS. La figure 9 représente un tel perfectionnement du dispositif de commande 30 comprenant en outre un moyen de mesure 100. On note que des objets représentés en figure 9 identiques à ceux décrits dans les figures précédentes ont été désignés par les mêmes références.

Le moyen de mesure 100 peut fournir à l'unité de traitement 44 la valeur de la température du dispositif LCD 32. En réponse, l'unité de traitement 44 peut commander le bloc mémoire 34 de sorte que ce dernier peut fournir une valeur VRMS corrigée tenant compte de l'effet de la température sur cette valeur, afin de commander l'affichage de la couleur désirée indépendamment de la température.

A titre de variante, pour permettre l'affichage d'un plus grand nombre de couleurs (par exemple 8), les registres 75 à 78 du bloc de commande 40 peuvent contenir trois bits chacun, le nombre de sous-blocs de modulation et le nombre de sous-blocs de conversion doivent être adaptés au nombre de couleurs désirées (c'est-à-dire égaux à 8, en reprenant l'exemple ci-dessus).

A titre de variante également, dans le cas d'une modification du taux de multiplexage, le nombre de registres du bloc de commande 40 doit être adapté à cette modification (c'est-à-dire être égal à la valeur modifiée de ce taux).

## Revendications

1. Dispositif de commande (30) d'un dispositif LCD (32) ayant au moins un niveau de couleur,
ce dispositif de commande comprenant :
- une unité de traitement (44) pouvant fournir un signal d'horloge (CLK) et un premier signal binaire (B0) relatif à une information à afficher; et
- un bloc de commande (40) pouvant, en réponse audit premier signal binaire de l'unité de traitement, fournir audit dispositif LCD une tension de commande (OUTPUT1) pour afficher ladite information,
ce dispositif étant caractérisé en ce que :
- ladite unité de traitement peut en outre fournir un deuxième signal binaire (D0a) associé audit niveau de couleur, et représentant la valeur moyenne (VRMSa) de ladite tension de commande (OUTPUT1) à fournir audit dispositif LCD pour commander l'affichage dudit niveau de couleur; en ce qu'il comprend en outre :
- un bloc de commande de niveau de couleur (33) pouvant, en réponse audit deuxième signal binaire (D0a), fournir un signal analogique (VON0) dont la valeur moyenne est égale à ladite valeur moyenne (VRMSa) représentée par ledit deuxième signal; et en ce que
- ledit bloc de commande (40) peut, en réponse audit premier signal binaire (B0) et audit signal analogique (VON0) associée audit niveau de couleur, fournir ledit signal analogique sous la forme de ladite tension de commande (OUTPUT1), pour commander l'affichage de ladite information avec ce niveau de couleur.

2. Dispositif de commande (30) selon la revendication 1, caractérisé en ce que ledit bloc de commande de niveau de couleur (33) comprend :
- un bloc mémoire (34) pouvant recevoir, contenir et fournir ledit deuxième signal binaire (D0a);
- un bloc de modulation (36) pouvant, en réponse audit signal d'horloge (CLK) et audit deuxième signal binaire (D0a) dudit bloc mémoire, fournir un signal binaire modulé (E0) ayant un rapport cyclique représentatif de ladite valeur moyenne (VRMSa) associée audit niveau de couleur;
- un bloc de fourniture (42) pouvant fournir une pluralité de tensions constantes (V0, V1); et
- un bloc de conversion (38) pouvant, en réponse audit signal binaire modulé et à ladite pluralité de tensions constantes, fournir ledit signal analogique (VON0) associé audit niveau de couleur.

3. Dispositif de commande (30) selon la revendication 2, caractérisé en ce que :
- ledit dispositif LCD est agencé pour permettre l'affichage de ladite information avec M niveaux de couleur; et en ce que
- ladite unité de traitement (44) peut fournir M deuxièmes signaux binaires (D0a) associés respectivement auxdits M niveaux de couleurs, chacun desdits deuxièmes signaux binaires représentant la valeur moyenne (VRMSa) de ladite tension de commande (OUTPUT1) à fournir audit dispositif LCD pour commander l'affichage du niveau de couleur associé.

4. Dispositif de commande (30) selon la revendication 3, caractérisé en ce que ledit bloc mémoire (34) comprend M sous-blocs mémoire (34a) pouvant recevoir, contenir et fournir lesdits M deuxièmes signaux binaires (D0a) respectifs.

5. Dispositif de commande (30) selon la revendication 4, caractérisé en ce que lesdits sous-blocs mémoire (34a) comprennent chacun un registre à P bits de sorte que lesdits deuxièmes signaux binaires (D0a) représentent les valeurs moyennes (VRMSa) avec une résolution de 2^{P} bits.

6. Dispositif de commande (30) selon la revendication 3, caractérisé en ce que ledit bloc de modulation (36) comprend M sous-blocs de modulation (36a) pouvant, en réponse audit signal d'horloge (CLK) et auxdits deuxièmes signaux binaires (D0a) respectifs, fournir M signaux binaires modulés (E0) respectifs à partir de la technique de modulation de largeur d'impulsion, de sorte que les rapports cycliques desdits signaux binaires modulés représentent respectivement lesdites deuxièmes signaux binaires (D0a).

7. Dispositif de commande (30) selon la revendication 6, caractérisé en ce que lesdits sous-blocs de modulation (36a) comprennent chacun, connectés en série :
- un compteur à P bits pouvant, en réponse audit signal d'horloge (CLK), fournir une valeur de temps représentative de l'état de ce compteur; et
- un comparateur numérique (61) pouvant, en réponse à ladite valeur de temps et auxdits deuxièmes signaux binaires (D0a) respectifs, fournir lesdits signaux binaires modulés (E0) respectifs.

8. Dispositif de commande (30) selon la revendication 3, caractérisé en ce que ledit bloc de conversion (38) comprend M sous-blocs de conversion (38a) pouvant, en réponse desdits signaux binaires modulés (E0) et de ladite pluralité de tensions constantes, fournir M signaux analogiques (VON0) dont les valeurs moyennes sont égales respectivement auxdites valeurs moyennes prédéterminées (VRMSa).

9. Dispositif de commande (30) selon la revendication 8, caractérisé en ce que lesdits sous-blocs de conversion (38a) comprennent chacun : deux moyens de décalage de niveau (63, 64); une porte NON-ET (65); une porte NON-OU (66); deux portes ET (67, 68); et deux inverseurs (« a », « b » ) comprenant chacun un transistor à effet de champ (69a, 69b) ayant un canal d'un premier type de conductivité (P) et un transistor à effet de champ (70a, 70b) ayant un canal d'un deuxième type de conductivité (N) différent du premier type de conductivité.

10. Dispositif de commande (30) selon la revendication 3, caractérisé en ce que ledit bloc de commande (40) comprend M sous-blocs de commande (40a) pouvant, en réponse audit premier signal binaire (B0) et auxdits M signaux binaires analogiques (VON0) respectifs, fournir l'un desdits signaux analogiques sous la forme de ladite tension de commande (OUTPUT1), pour commander l'affichage de ladite information avec le niveau de couleur associé.

11. Dispositif de commande (30) selon la revendication 10, caractérisé en ce que lesdits sous-blocs de commande (40a) comprennent chacun :
- un premier commutateur électronique (72) pouvant, en réponse audit premier signal binaire (B0) et auxdits signaux analogiques (VON0) respectifs, l'un desdits signaux analogiques sous la forme de ladite tension de commande (OUTPUT1), pour commander l'affichage de ladite information avec le niveau de couleur associé.

12. Dispositif de commande (30) selon la revendication 1, caractérisé en ce que :
- ledit dispositif LCD (32) est agencé pour être commandé avec un taux de multiplexage égal à N;
- ladite unité de traitement (44) peut fournir : N signaux de multiplexage (φ1) permettant de fournir la commande multiplexée dudit dispositif LCD au cours de N phases de multiplexage; un signal de synchronisation (SYN); et N premiers signaux binaires (B0) représentant le niveau de couleur à sélectionner pour commander l'affichage de ladite information avec ce niveau de couleur au cours de chacune des phases de multiplexage.

13. Dispositif de commande (30) selon les revendications 2 et 12, caractérisé en ce que
- ledit bloc de modulation (36) peut, en réponse audit signal de synchronisation, audit signal d'horloge (CLK) et audit deuxième signal binaire (D0a), fournir ledit signal binaire modulé (E0) en synchronisation avec lesdits signaux de multiplexage; et
- le bloc de commande (40) peut, en réponse auxdits signaux de multiplexage, auxdits premiers signaux binaires (B0) et audit signal binaire analogique (VON0), fournir ledit signal analogique sous la forme de ladite tension de commande (OUTPUT1), pour commander l'affichage de ladite information avec le niveau de couleur associé au cours de la phase de multiplexage correspondante.

14. Dispositif de commande (30) selon la revendication 13, caractérisé en ce que ledit bloc de commande (40) comprend :
- N registres associés chacun à l'une des N phases de multiplexage, et pouvant recevoir, contenir et fournir lesdits premiers signaux binaires (B0) respectifs;
- un premier commutateur électronique (73) pouvant, en réponse auxdits premiers signaux binaires et auxdits signaux de multiplexage, fournir un signal de validation (S) représentant le niveau de couleur de ladite information à afficher au cours de chacune des phases de multiplexage; et
- un deuxième commutateur électronique (72) pouvant, en réponse audit signal analogique (VON0) et audit signal de validation, fournir ledit signal analogique sous la forme de ladite tension de commande (OUTPUT1) représentant le niveau de couleur de ladite information à afficher au cours de chacune des phases de multiplexage.

15. Dispositif de commande (30) selon la revendication 13, caractérisé en ce que ladite unité de traitement (44) peut fournir ledit signal de synchronisation de sorte que la fréquence (fCLK) dudit signal d'horloge (CLK) est égale à la fréquence (fSYN) dudit signal de synchronisation (SYN) multipliée par 2^{M}.

16. Dispositif de commande (30) selon la revendication 1, caractérisé en ce qu'il comprend en outre un moyen (100) pouvant mesurer la température dudit dispositif LCD (32) et fournir une valeur de mesure de cette température, et en ce que ladite unité de traitement (44) peut, en réponse à ladite valeur de mesure, fournir ledit deuxième signal binaire (D0a) représentant une valeur moyenne (VRMSa) corrigée tenant compte de l'effet de la température sur cette valeur, pour commander l'affichage du niveau de couleur associé indépendamment de la température.
